# EUROPÄISCHE PATENTSCHRIFT

(11) **EP 0 997 364 B1**
(45) Veröffentlichungstag und Bekanntmachung des Hinweises auf die Patenterteilung: **17.12.2003**
(21) Anmeldenummer: 99120371.2
(22) Anmeldetag: 13.10.1999
(51) Int. Cl.: B61D 17/10, B61F 1/00

(54) **Schienenfahrzeug zur Personenbeförderung**
Railway vehicle for the transportation of passengers
Véhicule ferroviaire pour le transport de personnes

(30) Priorität: 26.10.1998 DE 29819051 U
(43) Veröffentlichungstag der Anmeldung: 03.05.2000
(73) Patentinhaber: SIEMENS AKTIENGESELLSCHAFT, 80333 München (DE)
(72) Erfinder: Karch, Stephan, Dr., 47803 Krefeld (DE); Müller, Hubert, 47803 Krefeld (DE); Reller, Horst, 52531 Übach-Palenberg (DE)

(56) Entgegenhaltungen:
- EP-A- 0 787 636
- US-A- 3 641 943

## Beschreibung

Die Erfindung betrifft ein Schienenfahrzeug zur Personenbeförderung, das ein Untergestell mit seitlichen Trägern und einen Fußboden enthält, der in unterschiedlichen Höhen über der Schienenoberkante angeordnete Bereiche aufweist.

Ein Schienenfahrzeug mit den vorgenannten Merkmalen ist durch die Zeitschrift Verkehr und Technik 1995, Heft 5, Seiten 194 und 195 bekannt. Der dort beschriebene Dieselleichttriebwagen für den Regionalverkehr hat einen zentralen Niederflurbereich mit einer Fußbodenhöhe von 530 mm über Schienenoberkante, wobei an diesen Niederflurbereich angrenzende Hochflurbereiche des Fußbodens in einer Höhe von 1300 mm über Schienenoberkante liegen. Das Untergestell dieses Leichttriebwagens hat seitliche Träger, die entsprechend der Fußbodengestaltung in unterschiedlichen Höhen verlaufen, also Sprünge zueinander aufweisen. Diese Sprünge innerhalb der seitlichen Träger sind für die Durchleitung von Kräften, insbesondere von Längsdruckkräften, ungünstig und verursachen einen beträchtlichen Aufwand bei der Fahrzeugherstellung.

Der Erfindung liegt die Aufgabe zugrunde, ein Schienenfahrzeug der gattungsgemäßen Art im Hinblick auf eine wirtschaftlichere Herstellung zu vereinfachen, wobei im Bereich des Untergestelles auftretende Kräfte möglichst geradlinig übertragen werden sollen.

Diese Aufgabe wird erfindungsgemäß dadurch gelöst, daß die seitlichen Träger jeweils durch einen durchgehenden Langträger gebildet sind, der für jeden der unterschiedlich hohen Fußbodenbereiche einen zugehörigen Anschluß aufweist.

Falls zwischen den Fußbodenbereichen ein sehr großer Höhenunterschied besteht, ist nach einer Ausgestaltung der Erfindung vorgesehen, daß der Langträger durch zwei übereinander angeordnete und miteinander verbundene Trägerelemente gebildet ist.

Im Sinne einer besonders wirtschaftlichen Herstellung des Langträgers liegt eine Weiterbildung gemäß der Erfindung darin, daß die Trägerelemente des Langträgers denselben Querschnitt und jeweils einen der Anschlüsse aufweisen, wobei die Trägerelemente derart spiegelbildlich angeordnet sind, daß das obere Trägerelement den Anschluß für den Hochflurbereich des Fußbodens und das untere Trägerelement den Anschluß für den Niederflurbereich bereitstellt.

Im weiteren wird die Erfindung anhand von Ausführungsbeispielen näher beschrieben, die in der Zeichnung schematisch dargestellt sind. Es zeigen
- Fig. 1: einen Abschnitt eines erfindungsgemäßen Langträgers in perspektivischer Darstellung,
- Fig. 2: den Langträger nach Fig. 1 im Querschnitt sowie unterschiedlich hohe Bereiche des Fahrzeugfußbodens,
- Fig. 3: eine gegenüber Fig. 2 andere Gestaltungsmöglichkeit des Langträgers.

Die gezeigten Langträger 1 werden als durchgehende seitliche Träger eines Schienenfahrzeug-Untergestelles eingesetzt. Das Schienenfahrzeug hat einen Fußboden 2, der einen zentralen Niederflurbereich 2b und daran in Fahrzeuglängsrichtung angrenzende Hochflurbereiche 2a aufweist. Der jeweilige Langträger 1 ist für jeden dieser unterschiedlich hohen Fußbodenbereiche 2a und 2b mit einem zugehörigen Anschluß 1a bzw. 1b versehen. Die Befestigung der Fußbodenbereiche 2a und 2b an den Anschlüssen 1a und 1b erfolgt insbesondere durch Schweißen. Entsprechend der gestrichelten Darstellung in Fig. 1 kann der obere Anschluß 1a, der im Niederflurbereich 2b des Fußbodens 2 nicht benötigt wird, in der Länge dieses Bereiches 2b entfernt werden. Der Langträger 1 nach Fig. 1 und 2 hat ferner einen Ansatz 1c für eine hier nicht dargestellte Fahrzeugseitenwand.

Gemäß Fig. 3 ist der Langträger 1 im Hinblick auf größere Höhenunterschiede der beiden Fußbodenbereiche 2a und 2b durch zwei übereinander angeordnete Trägerelemente 1' und 1'' gebildet, die miteinander fest verbunden sind. Die Trägerelemente 1' und 1'' haben denselben Querschnitt und jeweils einen der Anschlüsse 1a bzw. 1b. Dabei sind die Trägerelemente 1' und 1'' derart spiegelbildlich angeordnet, daß das obere Trägerelement 1' den Anschluß 1a für den Hochflurbereich 2a des Fußbodens 2 und das untere Trägerelement 1'' den Anschluß 1b für den Niederflurbereich 2b bereitstellt.

Der Langträger 1 bzw. dessen jeweiliges Trägerelement 1', 1'' kann aus Aluminium oder Stahl/Edelstahl bestehen und als Strangpreßprofil, als Walzprofil oder Kantprofil gestaltet sein.

### Liste der Bezugszeichen

- 1: seitlicher Träger; durchgehender Langträger
- 1': oberes Trägerelement
- 1'': unteres Trägerelement
- 1a: oberer Anschluß
- 1b: unterer Anschluß
- 1c: Anschluß für Fahrzeugseitenwand
- 2: Fußboden
- 2a: Hochflurbereich
- 2b: Niederflurbereich

## Patentansprüche

1. Schienenfahrzeug zur Personenbeförderung, das ein Untergestell mit seitlichen Trägern (1) und einen Fußboden (2) enthält, der in unterschiedlichen Höhen über der Schienenoberkante angeordnete Bereiche (2a und 2b) aufweist, **dadurch gekennzeichnet, daß** die seitlichen Träger (1) jeweils durch einen durchgehenden Langträger gebildet sind, der für jeden der unterschiedlich hohen Fußbodenbereiche (2a und 2b) einen zugehörigen Anschluß (1a bzw. 1b) aufweist.

2. Schienenfahrzeug nach Anspruch 1, **dadurch gekennzeichnet, daß** der Langträger (1) durch zwei übereinander angeordnete und miteinander verbundene Trägerelemente (1' und 1'') gebildet ist.

3. Schienenfahrzeug nach Anspruch 2, **dadurch gekennzeichnet, daß** die Trägerelemente (1' und 1'') des Langträgers (1) denselben Querschnitt und jeweils einen der Anschlüsse (1a bzw. 1b) aufweisen, wobei die Trägerelemente (1' und 1'') derart spiegelbildlich angeordnet sind, daß das obere Trägerelement (1') den Anschluß (1a) für den Hochflurbereich (2a) des Fußbodens (2) und das untere Trägerelement (1'') den Anschluß (1b) für den Niederflurbereich (2b) bereitstellt.

## Claims

1. Rail vehicle for carrying passengers which contains an underframe with lateral bearers (1) and a floor (2) which has regions (2a and 2b) which are arranged at different heights above the upper edge of the rails, **characterized in that** the lateral bearers (1) are each formed by a continuous longitudinal bearer which has an associated connection (1a and 1b) for each of the floor regions (2a and 2b) which are at different heights.

2. Rail vehicle according to Claim 1, **characterized in that** the longitudinal bearer (1) is formed by two bearer elements (1' and 1'') which are arranged one on top of the other and connected to one another.

3. Rail vehicle according to Claim 2, **characterized in that** the bearer elements (1 and 1'') of the longitudinal bearer (1) have the same cross section and each have one of the connections (1a and 1b), the bearer elements (1' and 1'') being arranged in a mirror-inverted fashion in such a way that the upper bearer element (1') provides the connection (1a) for the high-floor region (2a) of the floor (2), and the lower bearer element (1'') provides the connection (1b) for the low-floor region (2b).

## Revendications

1. Véhicule sur rails pour transporter des personnes qui comprend un châssis comportant des longrines latérales (1) et un plancher (2) qui présente des zones (2a et 2b) disposées à différentes hauteurs au-dessus de la face supérieure du rail, **caractérisé en ce que** les longrines (1) latérales sont formées chacune par une longrine longitudinale continue qui présente un raccordement (1a, respectivement 1b) correspondant pour chaque zone de plancher (2a et 2b) de hauteur différente.

2. Véhicule sur rails selon la revendication 1, **caractérisé en ce que** la longrine longitudinale (1) est formée par deux éléments de longrine (1' et 1") placés l'un sur l'autre et liés l'un à l'autre.

3. Véhicule sur rails selon la revendication 2, **caractérisé en ce que** les éléments de longrine (1' et 1") de la longrine longitudinale (1) présentent la même section transversale et respectivement un des raccordements (1a ou 1b), les éléments de longrine (1' et 1") étant disposés en symétrie comme dans un miroir de telle sorte que l'élément de longrine supérieur (1') procure le raccordement (1a) pour la zone surhaussée (2a) du plancher (2) et l'élément de longrine (1") inférieur le raccordement (1b) pour la zone surbaissée (2b).
